# EUROPÄISCHE PATENTSCHRIFT

(11) **EP 0 930 401 B1**
(45) Veröffentlichungstag und Bekanntmachung des Hinweises auf die Patenterteilung: **20.11.2002**
(21) Anmeldenummer: 98123548.4
(22) Anmeldetag: 09.12.1998
(51) Int. Cl.: E02F 3/40, E02F 5/02

(54) **Baggerlöffel**
Excavator bucket
Godet d'excavateur

(30) Priorität: 20.01.1998 DE 19801938
(43) Veröffentlichungstag der Anmeldung: 21.07.1999
(73) Patentinhaber: Holp GmbH, 71540 Fornsbach (DE)
(72) Erfinder: Holp, Günter, 71554 Oberweissach (DE)
(74) Vertreter: Pfiz, Thomas, Dr.

(56) Entgegenhaltungen:
- AU-A- 3 100 671
- DE-A- 3 037 789
- DE-A- 3 045 496
- DE-A- 3 231 551
- DE-B- 1 092 394
- DE-U- 29 719 262
- FR-A- 2 162 872
- NL-A- 6 703 795
- NL-A- 7 116 317
- US-A- 3 195 747

## Beschreibung

Die Erfindung betrifft einen Grabenräumlöffel für einen Bagger gemäß dem Oberbegriff des Patentanspruchs 1.

Ein derartiger Grabenräumlöffel ist aus der DE-A-30 45 496 bekannt.

Zur Herstellung und zum Freihalten von Straßengräben, welche das von der Straßenoberfläche abfließende Wasser ableiten, ist es bekannt, Baggerlöffel dieser Art im Zuge der Fortbewegung eines Baggers längs des Grabenverlaufs mitzuführen, wobei das Schürfgut unter Ausbildung der Grabenkontur über die hierfür vorgesehene einzige öffnung in das Schürfgefäß aufgenommen wird. Bei solchen Erdbauarbeiten tritt jedoch auch das Problem auf, die zwischen der Straße und dem Graben sich erstreckende Bankette bzw. die gegenüberliegende Böschung mit geeigneter Neigung eben abzuziehen. Hierfür wird üblicherweise ein gesonderter Tieflöffel verwendet, welcher mittels eines doppeltwirkenden Hydraulikzylinders in seiner Neigung bezüglich des Grabens verstellt werden kann. Als nachteilig hierbei wird angesehen, daß somit zwei Löffel erforderlich sind, die für den jeweils auszuführenden Arbeitsgang an dem Baggerausleger eigens angeflanscht werden müssen.

Aus der NL-A-7 116 317 ist ein über eine gerade Schneide bodenseitig schürfender Baggerlöffel bekannt, der sich über geeignete Kopplungsmittel sowohl mit einem Baggerausleger als auch einem Zugseil verbinden läßt. Der rechteckförmig nach oben offene Löffelbereich wird dabei von einem gewölbten Aufhängebügel überspannt.

Die US-A-3 195 747 zeigt einen Baggerlöffel mit einem konkav gekrümmten Boden, an welchen zwei Schürföffnungen angrenzen, so daß in einer Schwenkbewegung in beiden Schnittrichtungen gearbeitet werden kann.

Ausgehend hiervon liegt der Erfindung die Aufgabe zugrunde, einen Baggerlöffel zu entwickeln, mit dem sich die vorstehend beschriebenen Erdbauarbeiten vereinfacht durchführen lassen.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Erfindungsgemäß wird vorgeschlagen, daß das Schürfgefäß an einer dem Boden gegenüberliegenden Kopfseite eine zweite Schürföffnung zum Abziehen eines Grabenrandstreifens aufweist, wobei die im Umriß rechteckige zweite Schürföffnung durch eine als gerade Schneide ausgebildete freie Randkante einer der ersten Schürföffnung gegenüberliegenden Stirnwand des Schürfgefäßes breitseitig berandet ist. Damit ist es möglich, mit nur einem Löffel in einem fortlaufenden Arbeitsverfahren sowohl den Graben als auch die Bankette in der gewünschten Kontur zu erstellen.

Zur Verringerung des manuellen Arbeitsaufwandes läßt sich das im Schleppbetrieb entlang einem Graben mit dem Bagger mitgeführte Schürfgefäß mittels der Kopplungsvorrichtung in seine zwei Funktionsstellungen bringen, in denen jeweils eine der Schürföffnungen zum Räumen des Grabens oder Abziehen des Grabenrandstreifens quer zur Schlepprichtung orientiert ist. Dies kann in vorteilhafter Weise dadurch erfolgen, daß die Kopplungsvorrichtung eine vorzugsweise hydraulisch angetriebene Dreheinheit zur Drehung des Schürfgefäßes um eine senkrecht durch die Ebene der zweiten Schürföffnung verlaufende Drehachse aufweist. In Ergänzung zur Kinematik eines Knickauslegers kann das Schürfgefäß mittels einer Schwenkeinheit der Kopplungsvorrichtung um eine senkrecht zu dem Löffelstiel des Auslegers verlaufende Schwenkachse verschwenkt werden.

Zur einfachen Herstellung einer vorteilhaften Grabenkontur ist es vorgesehen, daß der Boden des Schürfgefäßes rinnenförmig nach außen gewölbt ist.

Das Anschließen der Kopplungsvorrichtung läßt sich dadurch erleichtern, daß das Schürfgefäß eine kopfseitig angeordnete, die Seitenwände unter Freihaltung der zweiten Schürföffnung verbindende Flanschplatte aufweist.

Vorteilhafterweise ist eine Deckelplatte zum Verschließen der zweiten Schürföffnung vorgesehen. Damit wird insbesondere verhindert, daß abgegrabener Schlamm bei der Bewegung des Schürfgefäßes wieder abfließen kann. Die Handhabung der Deckelplatte läßt sich dadurch erleichtern, daß sie bei rechteckigem Umriß zwei gegenüberliegende, abgekantete Randstreifen zum Aufschieben auf das Schürfgefäß aufweist, wobei die Randstreifen die zugewandten Außenkanten der Seitenwände schwalbenschwanzartig hintergreifen. Dabei ist es weiter von Vorteil, wenn die Deckelplatte über eine Rastverbindung lösbar mit dem Schürfgefäß verbindbar ist.

Zur besseren Ableitung des in das Schürfgefäß verdrängten Aushubs können der Boden und die Stirnwand über ein innenseitig konkav gekrümmtes Wandungsteil bogenförmig miteinander verbunden sein.

Vorteilhafterweise ist das Schürfgefäß mittels eines im Querschnitt abgewinkelten Aussteifungsblechs ausgesteift, welches an seinen Randkanten vorzugsweise durch eine Schweißverbindung fest mit den Seitenwänden und der Flanschplatte verbunden ist und mit seinen Schenkeln von den einander zugewandten Rändern der Schürföffnungen weg schräg nach innen in das Schürfgefaß absteht.

Die Erfindung umfaßt auch einen Bagger, dessen Ausleger mit einem erfindungsgemäßen Grabenräumlöffel gekoppelt ist.

Im folgenden wird die Erfindung anhand eines in der Zeichnung in schematischer Weise dargestellten Ausführungsbeispiels näher erläutert. Es zeigen
- Fig. 1: einen Bagger mit einem Grabenräumlöffel in einer ersten Funktionsstellung beim Räumen eines Straßengrabens in schaubildlicher Darstellung;
- Fig. 2: den Grabenräumlöffel nach Fig. 1 in einer zweiten Funktionsstellung beim Abziehen eines Grabenrandstreifens in schaubildlicher Darstellung;
- Fig. 3 bis 5: den Grabenräumlöffel nach Fig. 1 und 2 in einer Seitenansicht, einer Stirnansicht und Draufsicht.

Der in der Zeichnung dargestellte Grabenräumlöffel 10 besteht im wesentlichen aus einem Schürfgefäß 12 und einer Kopplungsvorrichtung 14 zur dreh- und schwenkbaren Verbindung des Schürfgefäßes 12 mit einem Stiel 16 eines mehrarmigen Knickauslegers 18 eines Mobilbaggers 20. Das Schürfgefäß 12 dient zum Räumen eines Straßengrabens 22 (Fig. 1) und Abziehen eines die Bankette bildenden Grabenrandstreifens 24 (Fig. 2) und ist hierfür mittels der Kinematik des Auslegers 18 und der Kopplungsvorrichtung 14 in die entsprechenden Funktionsstellungen bringbar.

Wie insbesondere aus Fig. 3 und 4 ersichtlich, weist das Schürfgefäß 12 einen rinnenförmigen Boden 26, zwei unter Einschluß eines spitzen Winkels V-förmig an dem Boden abstehende Seitenwände 28, 30, eine Stirnwand 32 sowie eine an einer dem Boden 26 gegenüberliegenden Kopfseite angeordnete Flanschplatte 34 auf. Die von der Stirnwand 32 abgewandten freien Randkanten des Bodens 26, der Seitenwände 28, 30 und der Flanschplatte 34 umranden eine der gewünschten Querschnittsform des Grabens 22 angepaßte erste Schürföffnung 36, während die freie Randkante 38 der Stirnwand 32 und die daran angrenzenden Randkantenabschnitte 40 der Seitenwände 28, 30 eine kopfseitig angeordnete, im Umriß rechteckige zweite Schürföffnung 43 beranden. Die wirksamen Schneidkanten an der ersten und zweiten Schürföffnung 36, 42 sind durch angeschweißte Schneidenteile 44 bzw. 46 aus gehärtetem Messerstahl gegenüber den übrigen, aus miteinander verschweißten Stahlblechen bestehenden Wandungsteilen des Schürfgefäßes 12 verstärkt. Des weiteren sind der Boden 26 und die Stirnwand 32 außenseitig mit mehreren streifenförmig ausgebildeten, im Abstand voneinander angeordneten Verschleißblechen 48 versehen. Zur Aussteifung des Schürfgefäßes 12 ist ein im Querschnitt abbewinkeltes Aussteifungsblech 50 vorgesehen, welches an seinen Randkanten durch Schweißen fest mit den Seitenwänden 28, 30 und der Flanschplatte 34 verbunden ist und mit seinen Schenkeln 52, 54 von den einander zugewandten Rändern der Schürföffnungen 36, 42 weg schräg nach innen in das Schürfgefäß 12 absteht (Fig. 3).

Um die Schneidwirkung der Schneidenteile 44, 46 zu begünstigen, ist das Schürfgefäß 12 in seiner Hochmittelebene der Grundform nach parallelogrammförmig ausgebildet, wobei die Schürföffnungen 36, 42 unter einem stumpfen Winkel zueinander orientiert sind. Zur besseren Ableitung des in dem Schürfgefäß 12 aufgenommenen Aushubs sind der Boden 26 und die Rückwand 32 über ein innenkonkaves Wandungsteil 56 bogenförmig miteinander verbunden.

Die zweite Schürföffnung 42 läßt sich mittels einer gesonderten Deckelplatte 58 verschließen. Zum Aufschieben auf das Schürfgefäß 12 sind die schmalseitigen Randstreifen 60 der Deckelplatte 58 so abgekantet, daß sie die abgewandten Außenkanten der Seitenwände 28, 30 nach Art einer Schwalbenschwanzführung hintergreifen. In der Schließstellung läßt sich die Deckelplatte 58 mittels einer Rastverbindung an der Flanschplatte 34 lösbar verrasten. Hierfür ist ein Rastbolzen 64 über eine Federlasche 62 an der Deckelplatte 58 angelenkt, welcher Rastbolzen beim Aufschieben in einer Rastöffnung 66 der Flanschplatte 34 selbsttätig einrastet.

Die über nicht gezeigte Verbindungsmittel an der Flanschplatte 34 befestigte Kopplungsvorrichtung 14 weist eine hydraulisch angetriebene Dreheinheit 68 zur 360°-Drehung des Schürfgefäßes 12 um eine senkrecht durch die Ebene der zweiten Schürföffnung 42 bzw. axial zu dem Stiel 16 verlaufende Drehachse auf. Zusätzlich ist das Schürfgefäß 12 mittels einer nicht gezeigten, bei Tieflöffeln an sich bekannten Schwenkeinheit um eine senkrecht zu dem Stiel 16 und der Drehachse verlaufende Schwenkachse begrenzt verschwenkbar, so daß die Schürföffnungen 36, 42 in der nachfolgend beschriebenen Weise ausrichtbar sind.

Zum Aushub eines Straßen- bzw. Wassergrabens wird das Schürfgefäß 12 durch geeignete Steuerung des drehbar auf dem Unterwagen 70 des Baggers 20 gelagerten Oberwagens 72, des Knickauslegers 18 und der Kupplungsvorrichtung 14 spurversetzt im Schleppbetrieb mitgeführt, wobei die erste Schürföffnung 36 bei wagerecht ausgerichtetem Boden 26 quer zur Schlepprichtung bzw. zum gewünschten Grabenverlauf orientiert wird. Das auf diese Weise während der Fahrbewegung des Baggers 20 in dem Schürfgefäß 12 aufgenommene Material wird auf ein mitfahrendes Transportfahrzeug aufgegeben oder im Gelände verteilt. Um die Bankette 24 in ebener Fläche unter einem gewünschten Neigungswinkel abzutragen, wird das Schürfgefäß 12 mittels der Kopplungsvorrichtung 14 in seine zweite Funktionsstellung gebracht, bei der die zweite Schürföffnung 42 in Schlepprichtung weist und das Schürfgut mittels der Schneide 46 in ebener Fläche abgetragen wird.

Zusammenfassend ist folgendes festzuhalten: Die Erfindung betrifft einen Grabenräumlöffel 10 für einen Bagger 20, mit einem über eine Kopplungsvorrichtung 14 mit einem Ausleger 18 des Baggers 20 verbindbaren Schürfgefäß 12, das eine durch einen Boden 26 und zwei V-förmig abstehende Seitenwände 28, 30 berandete erste Schürföffnung 36 zum Räumen eines Straßengrabens 22 aufweist. Um auch die Bankette 24 in ebener Fläche abziehen zu können, ist das Schürfgefäß 12 an seiner dem Boden gegenüberliegenden Kopfseite mit einer zweiten Schürföffnung 42 versehen.

## Patentansprüche

1. Grabenräumlöffel für einen Bagger (20) oder dergleichen selbstfahrende Erdbaumaschinen, mit einem über eine Kopplungsvorrichtung (14) mit einem Ausleger (18) des Baggers (20) verbindbaren Schürfgefäß (12), das eine durch einen Boden (26) und zwei Seitenwände (28,30) berandete erste Schürföffnung (36) zum Räumen eines Grabens (22) aufweist, wobei die beiden über den Boden (26) verbundenen Seitenwände (28,30) V-förmig von dem Boden (26) abstehen, **dadurch gekennzeichnet, daß** das Schürfgefäß (12) an einer dem Boden (26) gegenüberliegenden Kopfseite eine zweite Schürföffnung (42) zum Abziehen eines Grabenrandstreifens (24) aufweist, wobei die im Umriß rechteckige zweite Schürföffnung (42) durch eine als gerade Schneide ausgebildete freie Randkante (46) einer der ersten Schürföffnung (36) gegenüberliegenden Stirnwand (32) des Schürfgefäßes (12) breitseitig berandet ist.

2. Grabenräumlöffel nach Anspruch 1, **dadurch gekennzeichnet, daß** das im Schleppbetrieb entlang einem Graben (22) geführte Schürfgefäß (12) mittels der Kopplungsvorrichtung (14) in zwei Funktionsstellungen bringbar ist, in denen jeweils eine der Schürföffnungen (36,42) zum Räumen oder Abziehen des Grabens (22) quer zur Schlepprichtung orientiert ist.

3. Grabenräumlöffel nach Anspruch 1 oder 2, **dadurch gekennzeichnet, daß** die Kopplungsvorrichtung (14) eine vorzugsweise hydraulisch arbeitende Dreheinheit (68) zur Drehung des Schürfgefäßes (12) um eine senkrecht durch die Ebene der zweiten Schürföffnung (42) verlaufende Drehachse aufweist.

4. Grabenräumlöffel nach einem der Ansprüche 1 bis 3, **dadurch gekennzeichnet, daß** das Schürfgefäß (12) mittels einer Schwenkeinheit der Kopplungsvorrichtung (14) um eine senkrecht zu dem Löffelstiel (16) des Auslegers (18) verlaufende Schwenkachse verschwenkbar ist.

5. Grabenräumlöffel nach einem der Ansprüche 1 bis 4, **dadurch gekennzeichnet, daß** der Boden (26) des Schürfgefäßes (12) rinnenförmig nach außen gewölbt ist.

6. Grabenräumlöffel nach einem der Ansprüche 1 bis 5, **dadurch gekennzeichnet, daß** das Schürfgefäß (12) eine kopfseitig angeordnete, die Seitenwände (28,30) unter Freihaltung der zweiten Schürföffnung (42) verbindende Flanschplatte (34) zum Anschließen der Kopplungsvorrichtung (14) aufweist.

7. Grabenräumlöffel nach einem der Ansprüche 1 bis 6, **gekennzeichnet durch** eine Deckelplatte (58) zum Verschließen der zweiten Schürföffnung (42).

8. Grabenräumlöffel nach Anspruch 7, **dadurch gekennzeichnet, daß** die im Umriß rechteckige Deckelplatte (58) zwei einander gegenüberliegende, abgekantete Randstreifen (60) zum Aufschieben auf das Schürfgefäß (12) aufweist, wobei die Randstreifen (60) die zugewandten Außenkanten der Seitenwände (28,30) schwalbenschwanzartig hintergreifen.

9. Grabenräumlöffel nach Anspruch 7 oder 8, **dadurch gekennzeichnet, daß** die Deckelplatte (58) über eine Rastverbindung (62,64,66) lösbar mit dem Schürfgefäß (12) verbindbar ist.

10. Grabenräumlöffel nach einem der Ansprüche 1 bis 9, **dadurch gekennzeichnet, daß** der Boden (26) und die Stirnwand (32) des Schürfgefäßes (12) über ein innenseitig konkav gekrümmtes Wandungsteil (56) bogenförmig miteinander verbunden sind.

11. Grabenräumlöffel nach einem der Ansprüche 1 bis 10, **dadurch gekennzeichnet, daß** das Schürfgefaß (12) ein im Querschnitt abgewinkeltes Aussteifungsblech (50) aufweist, welches an seinen Randkanten vorzugsweise durch eine Schweißverbindung fest mit den Seitenwänden (28,30) und der Flanschplatte (34) verbunden ist und mit seinen Schenkeln (52,54) von den einander zugewandten Rändern der Schürföffnungen (36,42) weg schräg nach innen in das Schürfgefäß (12) absteht.

12. Bagger (20) oder dergleichen selbstfahrende Erdbaumaschine, mit einem Ausleger (18) und einem mit dem Ausleger (18) gekoppelten Grabenräumlöffel (10) nach einem der vorhergehenden Ansprüche 1-11.

## Claims

1. Ditch-excavating bucket for an excavator (20) or similar self-propelled earthmoving machines, with a ditch-digging container (12), which can be connected via a coupling device (14) to a jib arm (18) of the excavator (20), the said container having a first ditch-digging opening (36) bounded by a base (26) and two side walls (28, 30) for excavating a ditch (22), the two side walls (28, 30), connected via the base (26), projecting in a V-shape from the base (26), **characterised in that** the ditch-digging container (12) has a second ditch-digging opening (42) on a top side opposite the base (26) for removing a ditch edge strip (24), the second ditch-digging opening (42), which has a rectangular outline, being delineated on the broad side by a free boundary edge (46), designed as a straight blade, of a face wall (32) of the ditch-digging container (12) opposite the first ditch-digging opening (36).

2. Ditch-excavating bucket according to claim 1, **characterised in that** the ditch-digging container (12) guided along a ditch (22) in a dragging operation, can be brought into two function positions by means of the coupling device (14), one of the ditch-digging openings (36, 42) respectively being orientated transverse to the dragging direction in the said positions to dig out or cut away the ditch (22).

3. Ditch-excavating bucket according to claim 1 or 2, **characterised in that** the coupling device (14) has a rotating unit (68), which preferably works hydraulically, to turn the ditch-digging container (12) around an axis of rotation which runs vertically through the plane of the second ditch-digging opening (42).

4. Ditch-excavating bucket according to one of claims 1 to 3, **characterised in that** the ditch-digging container (12) can be swivelled around a swivelling axis running perpendicular to the bucket shaft (16) of the jib arm (18) by means of a pivoting unit, forming part of the coupling device (14).

5. Ditch-excavating bucket according to one of claims 1 to 4, **characterised in that** the base (26) of the ditch-digging container (12) is domed to the outside to form a gutter.

6. Ditch-excavating bucket according to one of claims 1 to 5, **characterised in that** the ditch-digging container (12) has a flange plate (34) for connecting the coupling device (14) arranged on the top side, connecting the side walls (28, 30), whilst keeping the second ditch-digging opening (42) unobstructed.

7. Ditch-excavating bucket according to one of claims 1 to 6, **characterised by** a cover plate (58) to seal the second ditch-digging opening (42).

8. Ditch-excavating bucket according to claim 7, **characterised in that** the cover plate (58), which has a rectangular outline, has two mutually opposing, bevelled edge strips (60) to slide on to the ditch-digging container (12), the edge strips (60) engaging like a dovetail behind the outer edges of the side walls (28, 30) turned towards them.

9. Ditch-excavating bucket according to claim 7 or 8, **characterised in that** the cover plate (58) can be connected to the ditch-digging container (12) detachably via an engaging device (62, 64, 66).

10. Ditch-excavating bucket according to one of claims 1 to 9, **characterised in that** the base (26) and the face wall (32) of the ditch-digging container (12) are connected together in a curved shape via a wall component (56) which has a concave curve on the inside.

11. Ditch-excavating bucket according to one of claims 1 to 10, **characterised in that** the ditch-digging container (12) has a reinforcing plate (50) with an angled cross-section, which is preferably permanently connected to the side walls (28, 30) and the flange plate (34) by a welded joint on its boundary edges and projects inwards into the ditch-digging container (12) at an angle with its side edges (52, 54) away from the edges of the ditch-digging openings (36, 42) facing towards each other.

12. Excavator (20) or similar self-propelled earthmoving machine with a jib arm (18) and an excavator bucket (10) connected to the jib arm (18) according to one of the preceding claims 1 to 11.

## Revendications

1. Godet de curage pour un excavateur (20) ou des engins de terrassement automoteurs analogues, avec un récipient de cavage (12), qui peut être assemblé par l'intermédiaire d'un dispositif d'accouplement (14) à une flèche (18) de l'excavateur (20) et qui présente une première ouverture de cavage (36) pour curer un fossé (22), bordée par un fond (26) et deux parois latérales (28, 30), les deux parois latérales (28, 30) reliées par l'intermédiaire du fond (26) partant en V du fond (26), **caractérisé en ce que** le récipient de cavage (12) présente, sur un côté de tête opposé au fond (26), une deuxième ouverture de cavage (42) pour aplanir une bande de bord de fossé (24), la deuxième ouverture de cavage (42), de contour rectangulaire, étant bordée sur son grand côté par une arête de bord libre (46), conçue comme tranchant rectiligne, d'une paroi. frontale (32) du récipient de cavage (12) qui est opposée à la première ouverture de cavage (36).

2. Godet de curage selon la revendication 1, **caractérisé en ce que** le récipient de cavage (12), guidé en étant remorqué le long d'un fossé (22), peut être amené au moyen du dispositif d'accouplement (14) dans deux positions fonctionnelles, dans chacune desquelles une des ouvertures de cavage (36, 42) est orientée transversalement à la direction de remorquage afin de curer ou d'aplanir le fossé (22).

3. Godet de curage selon la revendication 1 ou 2, **caractérisé en ce que** le dispositif d'accouplement (14) présente une unité de rotation (68) à fonctionnement de préférence hydraulique pour tourner le récipient de cavage (12) autour d'un axe de rotation s'étendant verticalement à travers le plan de la deuxième ouverture de cavage (42).

4. Godet de curage selon l'une quelconque des revendications 1 à 3, **caractérisé en ce que** le récipient de cavage (12) peut, au moyen d'une unité de pivotement du dispositif d'accouplement (14), être pivoté autour d'un axe de pivotement s'étendant perpendiculairement au bras porte-godet (16) de la flèche (18).

5. Godet de curage selon l'une quelconque des revendications 1 à 4, **caractérisé en ce que** le fond (26) du récipient de cavage (12) est bombé vers l'extérieur en forme de gouttière.

6. Godet de curage selon l'une quelconque des revendications 1 à 5, **caractérisé en ce que** le récipient de cavage (12) présente une plaque de bridage (34) pour le raccordement du dispositif d'accouplement (14), disposée sur le côté de tête et reliant les parois latérales (28, 30) en laissant dégagée la deuxième ouverture de cavage (42).

7. Godet de curage selon l'une quelconque des revendications 1 à 6, **caractérisé par** une plaque de recouvrement (58) pour fermer la deuxième ouverture de cavage (42).

8. Godet de curage selon la revendication 7, **caractérisé en ce que** la plaque de recouvrement (58), de contour rectangulaire, présente deux bordures repliées (60) mutuellement opposées, pour l'enfoncer sur le récipient de cavage (12), les bordures (60) s'engageant à la manière d'une queue d'aronde derrière les bords extérieurs en vis-à-vis des parois latérales (28, 30)

9. Godet de curage selon la revendication 7 ou 8, **caractérisé en ce que** la plaque de recouvrement (58) peut être assemblée de manière amovible au récipient de cavage (12) au moyen d'un assemblage par enclenchement (62, 64, 66).

10. Godet de curage selon l'une quelconque des revendications 1 à 9, **caractérisé en ce que** le fond (26) et la paroi frontale (32) du récipient de cavage (12) sont mutuellement reliées suivant une trajectoire arquée au moyen d'un élément de paroi (56) à courbure intérieure concave.

11. Godet de curage selon l'une quelconque des revendications 1 à 10, **caractérisé en ce que** le récipient de cavage (12) présente une tôle de renforcement (50) de section coudée qui, sur ses arêtes de bords, est fixement assemblée, de préférence par soudage, aux parois latérales (28, 30) et à la plaque de bridage (34), et qui, par ses branches (52, 54), fait saillie en oblique vers l'intérieur dans le récipient de cavage (12) en s'éloignant des bords en vis-à-vis des ouvertures de cavage (36, 42).

12. Excavateur (20) ou engin de terrassement automoteur analogue, avec une flèche (18) et avec un godet de curage (10) selon l'une quelconque des revendications précédentes 1 à 11, accouplé à la flèche (18).
